# EUROPÄISCHE PATENTSCHRIFT

(11) **EP 1 264 323 B1**
(45) Veröffentlichungstag und Bekanntmachung des Hinweises auf die Patenterteilung: **18.10.2006**
(21) Anmeldenummer: 01915079.6
(22) Anmeldetag: 05.03.2001
(51) Int. Cl.: H01H 9/34

(54) **ELEKTROMAGNETISCHES SCHALTGERÄT, INSBESONDERE SCHÜTZ, MIT EINER KONTAKTBRÜCKENTRÄGERVERRIEGELUNG**
ELECTROMAGNETIC SWITCHING DEVICE, ESPECIALLY CONTACTOR, WITH A CONTACT BRIDGE SUPPORT LOCK
COMMUTATEUR ELECTROMAGNETIQUE, EN PARTICULIER CONTACTEUR, DOTE D'UN VERROUILLAGE DE SUPPORT DE PONT DE CONTACT

(30) Priorität: 17.03.2000 DE 10013319
(43) Veröffentlichungstag der Anmeldung: 11.12.2002
(73) Patentinhaber: SIEMENS AKTIENGESELLSCHAFT, 80333 München (DE)
(72) Erfinder: BAUER, Johann, 92263 Ebermannsdorf (DE); FABER, Stephan, 92245 Kümmersbruck (DE); KOPPMANN, Bardo, 92700 Kaltenbrunn (DE)
(86) Internationale Anmeldenummer: PCT/DE2001/000830
(87) Internationale Veröffentlichungsnummer: WO 2001/069623

(56) Entgegenhaltungen:
- DE-A- 3 402 836
- DE-C- 4 341 330
- DE-U- 6 752 194
- US-A- 3 992 599

## Beschreibung

Die vorliegende Erfindung betrifft ein elektromagnetisches Schaltgerät, insbesondere ein Schütz, mit einem Unterteil, einer vom Unterteil abnehmbaren Lichtbogenkammer, einem Kontaktbrückenträger und einem federbelasteten Sperrelement, wobei der Kontaktbrückenträger im Unterteil gehalten ist, in die Lichtbogenkammer hineinragt und in einer Betätigungsrichtung verschiebbar ist, wobei der Kontaktbrückenträger bei abgenommener Lichtbogenkammer mittels des Sperrelements verriegelbar ist, wobei das Sperrelement im Unterteil gehalten ist und als um eine Schwenkachse schwenkbarer Hebel ausgebildet ist.

Ein derartiges Schaltgerät ist beispielsweise aus der DE 43 41 330 C1 bekannt. Das bekannte Schaltgerät arbeitet bereits recht gut, das Sperrelement benötigt aber relativ viel Bauraum.

Aus der DE 34 02 836 A1 ist ein ähnliches elektromagnetisches Schaltgerät bekannt. Bei diesem Schaltgerät ist das Sperrelement im Kontaktbrückenträger gelagert.

Aus der DE 195 47 011 C1 ist ein elektromechanisches Schaltgerät bekannt, bei dem der Kontaktbrückenträger mittels eines schwenkbaren Hebels in seiner eingeschalteten Stellung verriegelbar ist, wobei der Hebel um ein Schwenkachse schwenkbar ist, welche senkrecht zur Betätigungsrichtung des Kontaktbrückenträgers verläuft.

Die Aufgabe der vorliegenden Erfindung besteht darin, ein Schaltgerät derart weiterzuentwickeln, daß es kompakter aufgebaut ist.

Die Aufgabe wird dadurch gelöst, daß die Schwenkachse senkrecht zur Betätigungsrichtung verläuft.

Wenn das Schwenkelement beim Schwenken in einer Pfannenlagerung geführt wird, ist die Lagerung des Sperrelements besonders einfach.

Wenn das Sperrelement unverlierbar im Unterteil gehalten ist, ist das Schaltgerät besonders betriebssicher. Die unverlierbare Halterung kann z. B. dadurch bewirkt werden, daß das Sperrelement und das Unterteil zum Halten des Sperrelements im Unterteil zusammenwirkende Rastelemente aufweisen, wobei mindestens eines der Rastelemente in Richtung der Schwenkachse federnd auslenkbar ist.

Wenn das Sperrelement mit dem Kontaktbrückenträger in einem Riegelbereich zusammenwirkt und im Riegelbereich eine Anlaufschräge aufweist, ist der Kontaktbrückenträger frei gestaltbar, ohne daß die Gefahr eines unerwünschten Hängenbleibens vor Erreichen der Verriegelungsstellung besteht.

Wenn das Sperrelement bei abgenommener Lichtbogenkammer manuell zugänglich und manuell betätigbar ist, ist ein Test des Schaltgeräts auf ordnungsgemäßes Funktionieren besonders einfach durchführbar.

Der Test wird noch einfacher, wenn das Schaltgerät außer dem Sperrelement kein weiteres Sperrelement zum Verriegeln des Kontaktbrückenträgers aufweist.

Weitere Vorteile und Einzelheiten ergeben sich aus der nachfolgenden Beschreibung eines Ausführungsbeispiels. Dabei zeigen in Prinzipdarstellung
- FIG 1: ein Schütz,
- FIG 2: einen Ausschnitt von FIG 1 und
- FIG 3: ein Sperrelement.

Gemäß FIG 1 weist ein Schütz als Beispiel eines elektromagnetischen Schaltgeräts ein Unterteil 1 und eine Lichtbogenkammer 2 auf. Die Lichtbogenkammer 2 ist, wie in FIG 1 durch einen Pfeil A angedeutet, vom Unterteil 1 abnehmbar.

Im Unterteil 1 ist eine Antriebsspule 3 angeordnet. Durch Beaufschlagen der Antriebsspule 3 mit einem Schaltstrom wird ein Kontaktbrückenträger 4 in einer Betätigungsrichtung x verschoben. Der Kontaktbrückenträger 4 ist im Unterteil 1 gelagert und ragt in die Lichtbogenkammer 2 hinein.

Gemäß FIG 2 weist das Schütz ferner ein Sperrelement 5 auf, das mittels einer Feder 6 federbelastet ist. Gemäß FIG 2 ist die Feder 6 als Druckfeder ausgebildet. Prinzipiell könnte die Feder 6 aber auch als Zug- oder Drehfeder ausgebildet sein.

Mittels des Sperrelements 5 ist der Kontaktbrückenträger 4 bei abgenommener Lichtbogenkammer 2 in der ausgeschalteten Stellung des Schützes verriegelbar. Hierzu wirkt das Sperrelement 5 mit dem Kontaktbrückenträger 4 in einem Riegelbereich 7 zusammen. Der Riegelbereich 7 ist hakenförmig ausgebildet und weist an seinem unteren Ende eine Anlaufschräge 8 auf. Mit seinem hakenförmigen Riegelbereich 7 greift das Sperrelement 5 in eine entsprechende Gegenkontur 9 des Kontaktbrückenträgers 4 ein und verriegelt dadurch den Kontaktbrückenträger 4.

Gemäß FIG 2 ist das Sperrelement 5 als Hebel ausgebildet, der um eine Schwenkachse 10 schwenkbar ist. Die Schwenkachse 10 verläuft dabei senkrecht zur Betätigungsrichtung x. Es weist eine halbkreisförmige Lagerstelle 11 auf, die in einer korrespondierenden Lagerpfanne des Unterteils 1 lagerbar ist. Das Sperrelement 5 wird dadurch beim Schwenken in einer Pfannenlagerung 11 geführt.

Gemäß FIG 3 weist das Sperrelement 5 ferner ein Rastelement 12 auf. Das Rastelement 12 ist in Richtung der Schwenkachse 10 federnd auslenkbar. Das Rastelement 12 wirkt mit einem weiteren Rastelement zusammen, das im Unterteil 1 angeordnet ist. Das weitere Rastelement kann, muß aber nicht in Richtung der Schwenkachse 10 federnd auslenkbar sein. Durch das Zusammenwirken der Rastelemente 12 ist das Sperrelement 5 unverlierbar im Unterteil 1 gehalten.

Auch das Rastelement 12 weist eine Anlaufschräge 13 auf. Das Einsetzen des Sperrelements 5 in das Unterteil 1 kann somit durch einfaches Einschieben in das Unterteil 1 in Einschubrichtung y erfolgen.

Beim Aufsetzen der Lichtbogenkammer 2 auf das Unterteil 1 erfolgt zwangsweise und automatisch ein Entriegeln des Kontaktbrückenträgers 4. Wie in FIG 2 durch einen Finger 14 schematisch angedeutet ist, ist das Sperrelement 5 bei abgenommener Lichtbogenkammer 2 aber auch manuell zugänglich und manuell betätigbar. Es ist daher möglich, den Kontaktbrückenträger 4 bei abgenommener Lichtbogenkammer 2 zu entriegeln und dann das Schütz auf ordnungsgemäße Funktion zu testen. Aufgrund der Anlaufschräge 8 kann es dabei beim Rücküberführen des Kontaktbrückenträgers 4 in die ausgeschaltete Stellung des Schützes nicht geschehen, daß der Kontaktbrückenträger 4 vor Erreichen der Ausstellung sich mit dem Sperrelement 5 verhakt.

Prinzipiell ist es möglich, mehrere (insbesondere symmetrisch verteilt angeordnete) Sperrelemente 5 vorzusehen. Besonders der Test bei abgenommener Lichtbogenkammer 2 ist aber besonders einfach, wenn das Schütz nur ein einziges Sperrelement 5, also zum Verriegeln des Kontaktbrückenträgers 4 kein weiteres Sperrelement, aufweist.

## Patentansprüche

1. Elektromagnetisches Schaltgerät, insbesondere Schütz, mit einem Unterteil (1), einer vom Unterteil (1) abnehmbaren Lichtbogenkammer (2), einem Kontaktbrückenträger (4) und einem federbelasteten Sperrelement (5),
- wobei der Kontaktbrückenträger (4) im Unterteil (1) gehalten ist, in die Lichtbogenkammer (2) hineinragt und in einer Betätigungsrichtung (x) verschiebbar ist,
- wobei der Kontaktbrückenträger (4) bei abgenommener Lichtbogenkammer (2) mittels des Sperrelements (5) verriegelbar ist,
- wobei das Sperrelement (5) im Unterteil (1) gehalten ist und als um eine Schwenkachse (10) schwenkbarer Hebel ausgebildet ist,
**dadurch gekennzeichnet,**
**daß** die Schwenkachse (10) senkrecht zur Betätigungsrichtung (x) verläuft.

2. Schaltgerät nach Anspruch 1,
**dadurch gekennzeichnet,**
**daß** das Sperrelement (5) beim Schwenken in einer Pfannenlagerung (11) geführt wird.

3. Schaltgerät nach Anspruch 1 oder 2,
**dadurch gekennzeichnet,**
**daß** das Sperrelement (5) unverlierbar im Unterteil (1) gehalten ist.

4. Schaltgerät nach Anspruch 3,
**dadurch gekennzeichnet,**
**daß** das Sperrelement (5) und das Unterteil (1) zum Halten des Sperrelements (5) im Unterteil (1) zusammenwirkende Rastelemente (12) aufweisen, wobei mindestens eines der Rastelemente (12) in Richtung der Schwenkachse (10) federnd auslenkbar ist.

5. Schaltgerät nach einem der obigen Ansprüche,
**dadurch gekennzeichnet,**
**daß** das Sperrelement (5) mit dem Kontaktbrückenträger (4) in einem Riegelbereich (7) zusammenwirkt und daß das Sperrelement (5) im Riegelbereich (7) ein Anlaufschräge (8) aufweist.

6. Schaltgerät nach einem der obigen Ansprüche,
**dadurch gekennzeichnet,**
**daß** das Sperrelement (5) bei abgenommener Lichtbogenkammer (2) manuell zugänglich und manuell betätigbar ist.

7. Schaltgerät nach einem der obigen Ansprüche,
**dadurch gekennzeichnet,**
**daß** es außer dem Sperrelement (5) kein weiteres Sperrelement zum Verriegeln des Kontaktbrückenträgers (4) aufweist.

## Claims

1. Electromagnetic switching device, in particular a contactor, having a lower part (1), an arcing chamber (2) which can be removed from the lower part (1), a contact link support (4) and a spring-loaded blocking element (5),
- in which the contact link support (4) is held in the lower part (1), projects into the arcing chamber (2) and can be moved in an operating direction (x),
- in which the contact link support (4) can be locked by means of the blocking element (5) when the arcing chamber (2) is removed,
- in which the blocking element (5) is held in the lower part (1) and is in the form of a lever which can pivot about a pivoting axis (10),
**characterized**
**in that** the pivoting axis (10) runs at right angles to the operating direction (x).

2. Switching device according to Claim 1,
**characterized**
**in that** the blocking element (5) is guided in a bush bearing (11) during pivoting.

3. Switching device according to Claim 1 or 2,
**characterized**
**in that** the blocking element (5) is held in a captive manner in the lower part (1).

4. Switching device according to Claim 3,
**characterized**
**in that** the blocking element (5) and the lower part (1) have latching elements (12) which interact in order to hold the blocking element (5) in the lower part (1), in which at least one of the latching elements (12) can be deflected in a sprung manner in the direction of the pivoting axis (10).

5. Switching device according to one of the preceding claims,
**characterized**
**in that** the blocking element (5) interacts with the contact link support (4) in a locking region (7), and in that the blocking element (5) has a ramp incline (8) in the locking region (7).

6. Switching device according to one of the preceding claims,
**characterized**
**in that**, when the arcing chamber (2) is removed, the blocking element (5) is manually accessible and can be operated manually.

7. Switching device according to one of the preceding claims,
**characterized**
**in that**, apart from the blocking element (5), the switching device has no other blocking element for locking the contact link support (4).

## Revendications

1. Appareil électromagnétique de coupure, notamment contacteur, comprenant une partie (1) inférieure, une chambre (2) d'arc électrique pouvant être retirée de la partie (1) inférieure, un support (4) de pont de contact et un élément (5) de blocage soumis à l'action d'un ressort,
- dans lequel le support (4) de pont de contact est maintenu dans la partie (1) inférieure dans laquelle pénètre la chambre (2) d'arc électrique et peut coulisser dans une direction (x) d'actionnement ;
- dans lequel le support (4) de pont de contact peut être verrouillé au moyen de l'élément (5) de blocage lorsque la chambre (2) d'arc électrique est retirée ;
- dans lequel l'élément (5) de blocage est maintenu dans la partie (1) inférieure et est constitué sous la forme d'un levier pouvant basculer autour d'un axe (10) de basculement,
**caractérisé**
**en ce que** l'axe (10) de basculement s'étend perpendiculairement à la direction (x) d'actionnement.

2. Appareil de coupure suivant la revendication 1,
**caractérisé**
**en ce que** l'élément (5) de blocage est guidé lors du basculement dans un palier (11) à coussinets.

3. Appareil de coupure suivant la revendication 1 ou 2,
**caractérisé**
**en ce que** l'élément (5) de blocage est maintenu sans possibilité de se perdre dans la partie (1) inférieure.

4. Appareil de coupure suivant la revendication 3,
**caractérisé**
**en ce que** l'élément (5) de blocage et la partie (1) inférieure ont, pour maintenir l'élément (5) de blocage dans la partie (1) inférieure, des éléments (12) d'encliquetage qui coopèrent, au moins l'un des éléments (12) d'encliquetage pouvant être dévié élastiquement en direction de l'axe (10) de basculement.

5. Appareil de coupure suivant l'une des revendications précédentes,
**caractérisé**
**en ce que** l'élément (5) de blocage coopère avec le support (4) de pont de contact dans une zone (7) de verrou et en ce que l'élément (5) de blocage a un biseau (8) d'entrée dans la zone (7) de verrou.

6. Appareil de coupure suivant l'une des revendications précédentes,
**caractérisé**
**en ce que** l'élément (5) de blocage peut, lorsque la chambre (2) d'arc électrique est retirée, être accessible manuellement et être actionné manuellement.

7. Appareil de coupure suivant l'une des revendications précédentes,
**caractérisé**
**en ce qu'**outre l'élément (5) de blocage, il n'y a pas d'autres éléments de blocage pour verrouiller le support (4) de pont de contact.
